# EUROPÄISCHE PATENTSCHRIFT

(11) **EP 3 697 547 B1**
(45) Veröffentlichungstag und Bekanntmachung des Hinweises auf die Patenterteilung: **11.09.2024**
(21) Anmeldenummer: 18789594.1
(22) Anmeldetag: 17.10.2018
(51) Int. Cl.: B21D 28/22

(54) **VORRICHTUNG ZUM NUTENSTANZEN UND STANZSYSTEM**
METHOD FOR NOTCHING AND PUNCHING SYSTEM
DISPOSITIF D'ENCOCHAGE ET SYSTÈME DE POINÇONNAGE

(30) Priorität: 18.10.2017 DE 102017124334
(43) Veröffentlichungstag der Anmeldung: 26.08.2020
(73) Patentinhaber: HSF Automation GmbH, 88287 Grünkraut-Gullen (DE)
(72) Erfinder: HEMBACH, Helmut, 88239 Wangen im Allgäu (DE); KUPFERSCHMID, Robert, 88267 Vogt (DE); HAGEL, Martin, 88255 Baienfurt (DE)
(74) Vertreter: Aurigium Leischner & Luthe
(86) Internationale Anmeldenummer: PCT/EP2018/078336
(87) Internationale Veröffentlichungsnummer: WO 2019/076948

(56) Entgegenhaltungen:
- EP-A1- 0 767 017
- EP-A1- 2 330 721
- CN-U- 205 362 333
- FR-A1- 2 269 814
- JP-A- 2003 260 521
- US-A1- 2007 227 223

## Beschreibung

Die vorliegende Erfindung bezieht sich auf eine Vorrichtung zum Nutenstanzen und auf ein Stanzsystem.

Nutenstanzen werden beispielsweise zur Herstellung von Rotor- und Statorblechen für Elektromotoren und Generatoren eingesetzt. Bei Kleinserien oder aufgrund von großen Blechdurchmessern lohnt sich oftmals nicht die Herstellung in einem Komplettschnitt aufgrund der Werkzeugkosten. Deshalb werden die Bleche in mehreren Stanzvorgängen mit einem einzelnen Nutstempel hergestellt, der sogenannten Einzelnutung.

Nutenstanzen sind als C-Gestell Stanzen ausgeführt. Die Stanzen besitzen einen elektrischen, drehzahlgeregelten Hauptantrieb, der ein Schwungrad antreibt und die Kraft über eine Kupplungs-/Bremskombination auf die Antriebsmechanik und schließlich den Stößel weiterleitet. Der nach hinten ausladende Bereich des C-Gestells dieser Maschinen wird für die Unterbringung des Hauptantriebs und der weiteren Antriebselemente für die Kraftübertragung genutzt.

Die DE 195 37 475 A1 und die FR 2 269 814 A1 offenbaren eine Nutenstanzmaschine mit einem C-Gestell. Die EP 2 330 721 A1 offenbart eine Produktionslinie zum Herstellen von Schichtpackungen für Rotoren und Statoren. Die Produktionslinie umfasst zwei Arbeitsgruppen - eine Vorrichtung zum Nutenstanzen und eine Vorrichtung zum Formen Die Vorrichtung zum Nutenstanzen ist ausgebildet, um aus einer Platte einen Rotor und einen Stator auszustanzen.

Die CN 205 362 333 U offenbart eine Stanzvorrichtung mit einem drehbaren Scheibentisch sowie mit einem Rahmen, der an der Oberseite mit einer Querstange versehen ist. Die Querstange ist fest mit einem Zylinder verbunden, der einen Stanzkopf trägt. Der drehbare Scheibentisch umfasst sechs Stanzschlitze, sodass sechs zu stempelnde Teile auf einmal auf dem Scheibentisch platziert werden können.

Es ist die Aufgabe der vorliegenden Erfindung eine verbesserte Vorrichtung zum Nutenstanzen und ein verbessertes Stanzsystem zu schaffen.

Diese Aufgabe wird durch eine Vorrichtung zum Nutenstanzen und ein Stanzsystem gemäß den Hautpansprüchen gelöst.

Die Vorrichtung zum Nutenstanzen weist ein torbogenförmiges, gemäß einer Ausführungsform O-förmiges, Gestell auf. Ein solches Gestell weist eine Reihe von Vorteilen auf, beispielsweise hinsichtlich der verwendbaren Werkzeuge, der zu bearbeitenden Werkstücke oder der Automatisierungsmöglichkeiten.

Eine entsprechende Vorrichtung zum Nutenstanzen weist die folgenden Merkmale auf:
ein Gestell mit einem ersten Ständer, einem zweiten Ständer und einem Kopfstück, wobei die Ständer längs zu einer x-Achse versetzt zueinander angeordnet sind;
einem Stößel, der mit dem Kopfstück gekoppelt ist und entlang einer längs zu einer y-Achse verlaufenden Stanzachse beweglich ist.

Die Vorrichtung zum Nutenstanzen wird auch als Nutenstanze, Stanze oder Maschine bezeichnet. Die Vorrichtung kann als Ersatz für bekannte Nutenstanzen dienen. Die Vorrichtung kann beispielsweise zum Herstellen von Stator- und Rotorblechen für elektrische Maschinen eingesetzt werden. Das Gestellt kann während einer Montage der Vorrichtung fest am Boden verankert werden. Dazu können die Ständer im montierten Zustand der Vorrichtung mit dem Boden oder alternativ mit einem optionalen Tischgestell verbunden sein. Die Ständer können säulenförmig ausgeformt sein. Die Ständer können gerade oder gebogen ausgeführt sein. Das Kopfstück kann eine Verbindung zwischen dem ersten Ständer und dem zweiten Ständer darstellen. Beispielsweise kann das Kopfstück von dem Boden abgewandte freie Enden der Ständer miteinander verbinden. Das Kopfstück kann geradlinig oder gebogen ausgeformt sein. Die Ständer und das Kopfstück können im betriebsbereiten Zustand der Vorrichtung Abschnitte des Gestells bezeichnen. Die Ständer und das Kopfstück können als separate Teile ausgeführt sein, die zu dem Gestell verbunden sind. Alternativ kann das Gestell ein oder mehrere Teile aufweisen, die sowohl einem Ständer als auch dem Kopfstück zugeordnet werden können. Das Gestell kann somit auch einstückig, beispielsweise als ein sogenannter Monoblock ausgeführt sein. Durch die Ständer und das Kopfstück wird ein Torbogen ausgeformt, der einen Arbeitsraum umgibt. Der Stößel kann linear entlang der Stanzachse hin und her bewegt werden. Ein dem Kopfstück abgewandtes Ende des Stößels kann ein Werkzeug zum Stanzen einer Nut in ein Werkstück aufweisen oder aufnehmen.

Die Vorrichtung umfasst einen Teilapparat zum Aufnehmen eines zu bearbeitenden Werkstücks. Dabei ist der Teilapparat ausgebildet, um das Werkstück um eine längs zu der y-Achse verlaufende Teilapparatachse zu drehen, wobei die Teilapparatachse und die Stanzachse längs zu einer z-Achse versetzt zueinander angeordnet sind.

Der Teilapparat kann mit dem Gestell oder im montierten Zustand der Vorrichtung mit dem Boden verbunden sein. Bei dem Teilapparat kann es sich um einen Apparat handeln, wie er bereits bei bekannten Nutenstanzen eingesetzt wird. Der Teilapparat kann Einrichtungen zum Halten des Werkstücks und zum Drehen des Werkstücks um die Teilapparatachse umfassen. Eine durch die Teilapparatachse und die Stanzachse verlaufende Ebene kann quer oder zumindest schräg zu einer Längserstreckungsachse des Kopfstücks ausgerichtet sein. Die x-, y- und z-Achse sind orthogonal zueinander ausgerichtet. Dadurch kann von dem Gestell der sich parallel zu einer x-y-Ebene erstreckende Arbeitsraum aufgespannt werden. Die Teilapparatachse kann sich querab zu der x-y-Ebene und außerhalb des Arbeitsraums angeordnet sein. Vorteilhafterweise kann das Werkstück, beispielsweise ein zu bearbeitendes Blech, beim Zuführen zu der Vorrichtung oder beim Wegführen von der Vorrichtung, quer zu der Längserstreckungsrichtung des Kopfstücks verfahren werden.

Der Teilapparat ist ausgebildet, um das Werkstück längs zu der z-Achse zu verfahren. Die Bewegungsachse kann dabei quer zu der Längserstreckungsachse des Kopfstücks verlaufen. Dies ermöglicht es, das Werkstück entlang einer zwischen den Ständern hindurch verlaufenden Verfahrlängsachse durch den von dem Gestell umgebenen Arbeitsraum hindurch zu verfahren. Zusätzlich kann der Teilapparat ausgebildet sein, um das Werkstück längs zu der x-Achse zu verfahren. Dies ermöglicht es, dass das Werkstück beispielsweise zunächst entlang der z-Achse und anschließend zur weiteren Bearbeitung entlang der x-Achse oder gleichzeitig entlang der z-Achse und x-Achse verfahren wird.

Das Gestell kann ein den ersten Ständer und den zweiten Ständer verbindendes Tischgestell aufweisen. Dabei können das Kopfstück und das Tischgestell längs der y-Achse versetzt zueinander angeordnet sein. Durch das Tischgestell kann die Stabilität der Vorrichtung erhöht werden. Wie bereits ausgeführt, kann das Gestell dabei einstückig oder mehrstückig ausgeformt sein.

Die Vorrichtung kann eine Antriebseinrichtung zum Antreiben des Stößels aufweisen. Dabei kann die Antriebseinrichtung einen an dem Kopfstück angeordneten Elektromotor zum Antreiben eines mit dem Stößel gekoppelten Exzenters aufweisen. Beispielsweise kann der Stößel über einen Pleuel mit dem Exzenter gekoppelt sein. Vorteilhafterweise ist unter Verwendung des Elektromotors ein Pendelbetrieb des Stößels realisierbar.

Die Vorrichtung kann eine elektrischen Direktantrieb zum Antreiben des Stößels aufweisen. Ein solcher Direktantrieb kann vorteilhafterweise direkt in dem Kopfstück angeordnet werden. Der Direktantrieb kann unter Verwendung weniger Bauteile ausgeführt werden und ermöglicht eine sehr präzise Bewegung des Stößels.

Die Vorrichtung kann ein Werkzeugoberteil und ein Werkzeugunterteil umfassen. Dabei kann das Werkzeugoberteil an einem freien Ende des Stößels befestigt sein. Das Werkzeugunterteil kann gegenüberliegend zu dem Werkzeugoberteil an einer mit dem Gestell gekoppelten Tischplatte befestigt sein. Die Werkzeugteile können entsprechen zu bekannten Nutenstanzen verwendet werden, um eine Nut in das Werkstück zu stanzen. Dazu kann das Werkzeugoberteil durch eine Bewegung des Stößels in Richtung des Werkstücks gegen das Werkstück gepresst werden.

Der Stößel kann in einen oberen Umkehrpunkt, beispielsweise in einen oberen Totpunkt, verfahrbar sein, in dem das Werkzeugoberteil und das Werkzeugunterteil überlappungsfrei voneinander beabstandet sind. Dadurch kann entlang der gesamten Breite des Werkstücks längs der x-Achse ein durchgängiger und geradliniger Spalt zum vollständigen Durchführen des Werkstücks längs der z-Achse zwischen dem Werkzeugoberteil und dem Werkzeugunterteil entstehen. Der Spalt kann sich also nicht nur über einen Teilbereich der Werkzeugteile sondern sich durchgängig entlang einer der gesamten Ausdehnung der Werkzeugteile erstrecken. Vorteilhafterweise kann der Stößel vor Beginn der Bearbeitung des Werkstücks und zusätzlich oder alternativ nach Beendigung der Bearbeitung des Werkstücks in den oberen Umkehrpunkt verfahren werden. Dies ermöglicht es, das Werkstück vollständig entlang des Spalts durch den von dem Gestell umgebenen Arbeitsraum hindurchzuführen. Beispielsweise kann das Werkstück von einer Seite des Gestells zugeführt und von der anderen Seite des Gestells entnommen werden. Dies ist besonders vorteilhaft im Zusammenhang mit einem automatisierten Stanzsystem. Unter einem Werkzeugteil kann hierbei ein Werkzeug für sich alleine oder eine Kombination aus einem Werkzeug und einem das Werkzeug haltenden Werkzeuggestell verstanden werden.

Ein Stanzsystem weist die folgenden Merkmale auf:
eine Bereitstellungseinrichtung zum Bereitstellen eines unbearbeiteten Werkstücks;
eine genannte Vorrichtung, die ausgebildet ist, um zumindest eine Nut in das unbearbeitete Werkstück zu stanzen, um zumindest ein bearbeitetes Werkstück zu erhalten;
eine Ablageeinrichtung zum Ablegen des bearbeiteten Werkstücks; und
eine Verfahreinrichtung, die ausgebildet ist, um das unbearbeitete Werkstück von der Bereitstellungseinrichtung zu der Vorrichtung zu verfahren und das bearbeitete Werkstück von der Vorrichtung zu der Ablageeinrichtung zu verfahren.

Bei der Bereitstellungseinrichtung kann es sich um eine bekannte Einrichtung handeln, die beispielsweise einen Stapel unbearbeiteter Werkstücke oder ein unbearbeitetes Werkstück aufnehmen kann. Bei der Ablageeinrichtung kann es sich um eine bekannte Einrichtung handeln, die beispielsweise einen Stapel oder ein bearbeitetes Werkstück aufnehmen kann. Die Verfahreinrichtung kann ausgebildet sein, um das unbearbeitete Werkstück von der Bereitstellungseinrichtung aufzunehmen und auf dem Teilapparat der Vorrichtung abzulegen. Ferner kann die Verfahreinrichtung ausgebildet sein, um das bearbeitete Werkstück von dem Teilapparat aufzunehmen und auf der Ablageeinrichtung abzulegen. Die Verfahreinrichtung kann dabei eine oder mehrere Einheiten aufweisen, die auch separat voneinander angeordnet sein können, beispielsweise auf unterschiedlichen Seiten des Gestells der Vorrichtung.

Beispielsweise kann die Verfahreinrichtung des Stanzsystems eine längs zu der y-Richtung ausgerichtete Verfahrdrehachse aufweisen. Die Verfahreinrichtung kann entsprechend ausgebildet sein, um zum Verfahren des unbearbeiteten Werkstücks zu der Vorrichtung eine erste Drehbewegung um die Verfahrdrehachse und zum Verfahren des bearbeiteten Werkstücks zu der Ablageeinrichtung eine zweite Drehbewegung um die Verfahrdrehachse auszuführen. Dabei können die erste Drehbewegung und die zweite Drehbewegung die gleiche Drehrichtung aufweisen. Auf diese Weise können die Bereitstellungseinrichtung, die Vorrichtung und die Ablageeinrichtung entlang einer Kreisbahn aufgereiht angeordnet sein.

Alternativ kann die Verfahreinrichtung eine längs zu der z-Richtung ausgerichtete Verfahrlängsachse aufweisen. Die Verfahreinrichtung kann ausgebildet sein, um zum Verfahren des unbearbeiteten Werkstücks zu der Vorrichtung eine erste Verfahrbewegung entlang der Verfahrlängsachse und zusätzlich oder alternativ zum Verfahren des bearbeiteten Werkstücks zu der Ablageeinrichtung eine zweite Verfahrwegung entlang der Verfahrlängsachse auszuführen. Dabei können die erste Verfahrbewegung und die zweite Verfahrbewegung die gleiche Richtung aufweisen. Auf diese Weise können die Bereitstellungseinrichtung, die Vorrichtung und die Ablageeinrichtung entlang einer Linie aufgereiht angeordnet sein, wobei die Vorrichtung zwischen der Bereitstellungseinrichtung und der Ablageeinrichtung angeordnet sein kann. In diesem Fall kann das Werkstück vollständig durch den von dem Gestell der Vorrichtung aufgespannten Arbeitsraum hindurch verfahren werden.

Bevorzugte Ausführungsbeispiele der vorliegenden Erfindung werden nachfolgend Bezug nehmend auf die beiliegenden Zeichnungen näher erläutert. Es zeigen:
- Fig. 1: eine schematische Darstellung einer Vorrichtung zum Nutenstanzen gemäß einem Ausführungsbeispiel;
- Fig. 2: eine Schnittdarstellung einer Vorrichtung zum Nutenstanzen gemäß einem Ausführungsbeispiel;
- Fig. 3: ein bearbeitetes Werkstück gemäß einem Ausführungsbeispiel;
- Fig. 4: eine Darstellung eines Gestells einer Vorrichtung zum Nutenstanzen gemäß einem Ausführungsbeispiel;
- Fig. 5: eine schematische Darstellung einer Antriebseinrichtung gemäß einem Ausführungsbeispiel;
- Fig. 6: eine schematische Darstellung einer Werkzeugkassette gemäß einem Ausführungsbeispiel;
- Fig. 7: eine schematische Darstellung einer Werkzeugkassette gemäß einem Ausführungsbeispiel;
- Fig. 8: ein bearbeitetes Werkstück gemäß einem Ausführungsbeispiel; und
- Fig. 9: eine schematische Darstellung eines Stanzsystems gemäß einem Ausführungsbeispiel.

In der nachfolgenden Beschreibung der bevorzugten Ausführungsbeispiele der vorliegenden Erfindung werden für die in den verschiedenen Zeichnungen dargestellten und ähnlich wirkenden Elemente gleiche oder ähnliche Bezugszeichen verwendet, wobei eine wiederholte Beschreibung dieser Elemente weggelassen wird.

Fig. 1 zeigt eine schematische Darstellung einer Vorrichtung 100 zum Nutenstanzen gemäß einem Ausführungsbeispiel. Die Vorrichtung 100 wird verwendet, um ein Werkstück 102 zu bearbeiten. Die Vorrichtung 100 weist ein Gestell auf, das zumindest einen ersten Ständer 104, ein Kopfstück 106 und einen zweiten Ständer 108 umfasst. Optional umfasst das Gestell ein Tischgestell 110. Das Gestell ist im montieren Zustand der Vorrichtung 100 beispielsweise auf dem Boden 112 einer Fertigungshalle befestigt. Das Gestell kann einstückig oder mehrstückig ausgeführt sein. Somit können die Ständer 104, 108, das Kopfstück 106 und das optionale Tischgestell 110 beispielsweise separate Bauteile darstellen, die zu dem Gestell verbunden sind oder lediglich Abschnitte des Gestells kennzeichnen, das beispielsweise auch als Monoblock ausgeformt sein kann.

Die Ständer 104, 108 weisen gemäß einem Ausführungsbeispiel eine Haupterstreckungsrichtung längs einer y-Achse und das Kopfstück 106 eine Haupterstreckungsrichtung längs einer x-Achse eines orthogonalen Koordinatensystems auf. Das Kopfstück 106 überspannt einen Zwischenraum zwischen den Ständern 104, 108, die gemäß diesem Ausführungsbeispiel längs der x-Achse zueinander versetzt angeordnet sind. Das Gestell bildet somit ein Tor, oder zusammen mit dem Tischgestell 110 ein Fester, das einen Arbeitsraum umschließt. Eine Haupterstreckungsebene des Arbeitsraums, auch als Arbeitsraumebene bezeichnet, erstreckt sich parallel zu der x-y-Ebene. Der Arbeitsraum wird somit seitlich durch die Ständer 104, 108, nach oben durch das Kopfstück 106 und nach unten durch den Boden 112 oder das Tischgestell 110 begrenzt.

Die Vorrichtung 100 umfasst einen Stößel 114, der entlang einer Stanzachse 116 hin und her, hier auf und ab, bewegt werden kann. Der Stößel 114 ist mit dem Kopfstück 106 gekoppelt. Der Stößel 114 kann von einer Antriebseinrichtung 118 angetrieben werden. Gemäß einem Ausführungsbeispiel ist die Antriebseinrichtung 118 an dem Kopfstück 106 angeordnet und beispielsweise als ein Direktantrieb ausgeführt.

Die Vorrichtung 100 weist optional einen Teilapparat 120 auf. Der Teilapparat 120 ist beispielsweise mit dem Gestell oder dem Boden 112 verbunden. Beispielsweise wird der Teilapparat 120 von den Ständern 104, 106 oder dem Tischgestell 110 getragen. Der Teilapparat 120 ist ausgeformt, um das zu bearbeitende Werkstück aufzunehmen und während eines Stanzvorgangs zu halten. Ferner ist der Teilapparat 120 ausgebildet, um das Werkstück 102 um eine Teilapparatachse 122 zu drehen. Dazu weist der Teilapparat 120 beispielhaft eine geeignete Dreheinrichtung, beispielsweise in Form eines Elektromotors auf. Die Teilapparatachse 122 ist längs zu der y-Achse ausgerichtet und versetzt zu der Stanzachse 116. Gemäß diesem Ausführungsbeispiel weisen die Teilapparatachse 122 und die Stanzachse 116 einen Versatz längs der z-Achse auf. Gemäß einem Ausführungsbeispiel erstreckt sich eine die Teilapparatachse 122 und die Stanzachse 116 umfassende Ebene parallel zu einer y-z-Ebene.

Gemäß einem Ausführungsbeispiel weist die Vorrichtung 100 eine Einrichtung 124 zum Verfahren des Werkstücks 102 oder des gesamten Teilapparats 120 quer zu der Arbeitsraumebene, hier zum Verfahren längs der z-Achse auf. Auf diese Weise kann ein Mittelpunkt des Werkstücks 102 zu dem Arbeitsraum hingefahren und/oder weg gefahren werden. Dabei kann ein Abstand zwischen der Teilapparatachse 122 und der Stanzachse 116 verändert werden. Gemäß einem Ausführungsbeispiel ist die Einrichtung 124 oder eine weitere Einrichtung ausgebildet, um das Werkstück 102 oder den gesamten Teilapparat 120 zusätzlich oder alternativ längs der x-Achse zu verfahren.

Gemäß einem Ausführungsbeispiel kann das Werkstück 102 unter Verwendung des Teilapparats 120 oder unter Verwendung einer andersartigen Verfahreinrichtung so bewegt werden, dass das gesamte Werkstück 102 vollständig durch den von dem Gestell aufgespannten Arbeitsraum hindurchgefahren wird. Dabei wird auch der Mittelpunkt des Werkstücks 102 durch den gesamten Arbeitsraum hindurchbewegt.

Gemäß einem Ausführungsbeispiel ist an dem freien Ende, hier dem dem Tischgestell 110 zugewandten Ende des Stößels 114 ein Werkzeugoberteil und auf einer dem Stößel 114 abgewandten Seite des Werkstück 102 ein Werkzeugunterteil angeordnet. Das Werkzeugunterteil ist beispielsweise an einer mit dem Gestell gekoppelten Tischplatte der Vorrichtung 100 angeordnet. Durch eine Bewegung des Stößels 114 entlang der Stanzachse 116 in Richtung des Tischgestells 110 kann unter Verwendung des Werkzeugoberteils und des Werkzeugunterteils eine Nut in dem Werkstück 102 erzeugt werden.

Bei den Werkzeugteilen kann es sich um Werkzeugteile handeln, wie sie bereits bei bekannten Nutenstanzen eingesetzt werden. Das Werkzeugoberteil kann zusammen mit dem Werkzeugunterteil eine Werkzeugkassette bilden.

Gemäß einem Ausführungsbeispiel ist der Stößel 114 bei einem sogenannten Lufthüb soweit in einen oberen Umkehrpunkt verfahrbar, das zwischen dem Werkzeugoberteil und dem Werkzeugunterteil ein durchgängiger Spalt entsteht, durch den das Werkstück, also das unbearbeitete Werkstück und/oder das bearbeitete Werkstück, und insbesondere auch ein Mittelpunkt des Werkstücks, hindurchgefahren werden kann. Der Spalt kann sich somit entlang einer quer zu der y-Achse erstreckenden Ebene erstrecken. Dazu sind das Werkzeugoberteil und das Werkzeugunterteil überlappungsfrei voneinander beabstandet angeordnet. Überlappungsfrei kann dabei so verstanden werden, dass die Werkzeugteile längst der z-Achse und längs der x-Achse relativ zueinander bewegt werden können, ohne dass es dabei zu einer Berührung der Werkzeugteile kommen würde. Wenn sich der Stößel 114 in dem oberen Umkehrpunkt befindet ist ein dem Kopfstück 106 abgewandtes Ende des Werkzeugoberteils näher an dem Kopfstück 106 angeordnet als ein dem Kopfstück 106 zugewandtes Ende des Werkzeugunterteils.

Fig. 2 zeigt eine Schnittdarstellung einer Vorrichtung 100 zum Nutenstanzen gemäß einem Ausführungsbeispiel. Dabei kann es sich um einen Schnitt durch die anhand von Fig. 1 beschriebene Vorrichtung entlang einer parallel zur x-z-Ebene verlaufenden Schnittebene handeln.

Von der Vorrichtung 100 ist ein Schnitt durch den ersten Ständer 104 und den zweiten Ständer 108 sowie eine Draufsicht auf das Tischgestell 110 gezeigt. Zudem ist ein oberes Werkzeuggestell eines Werkzeugoberteils 230 der Vorrichtung 100 gezeigt. Das Werkzeugoberteil 230 ist entlang der anhand von Fig. 1 beschriebenen Stanzachse 116 bewegbar. Das Werkzeugoberteil 230 weist beispielhaft zwei als Werkzeugführungen 232 dienende Durchgangslöcher auf.

Das Werkstück 102, im Folgenden auch als Blech 102 bezeichnet, ist an zwei Positionen gezeigt. In der in Fig. 2 oben dargestellten Position ist das unbearbeitete Werkstück 102 gezeigt, das durch eine erste Verfahrbewegung 234 der Vorrichtung 100 zugeführt wird und beispielsweise auf dem anhand von Fig. 1 beschriebenen Teilapparat der Vorrichtung 100 abgelegt wird. Die erste Verfahrbewegung 234 entspricht einem Beladen der Vorrichtung 100. Entsprechend ist das Werkstück 102 an der zweiten, in Fig. 2 unten dargestellten Position gezeigt. In der zweiten Position kann das Werkstück 102 bearbeitet werden. Nach dem Bearbeiten wird das bearbeitete Werkstück durch eine zweite Verfahrbewegung 236 von der Vorrichtung 100 wegbewegt. Die zweite Verfahrbewegung 236 entspricht einem Entladen der Vorrichtung 100.

Die erste Verfahrbewegung 234 und die zweite Verfahrbewegung 236 sind gleichgerichtet. Die Verfahrbewegungen 234, 236 verlaufen entlang einer längs der z-Achse verlaufenden Verfahrlängsachse. Somit wird das Werkstück 102 vollständig durch den von dem Gestell der Vorrichtung 100 aufgespannten Arbeitsraum hindurchgeführt. Insbesondere wird dabei ein Mittelpunk 238 des Werkstücks 102 zwischen dem ersten Ständer 104 und dem zweiten Ständer 108 hindurchgeführt. Wie aus Fig. 2 ersichtlich, ist die Verfahrlängsachse orthogonal zu einer Haupterstreckungsrichtung des Tischgestells 110 und somit des Kopfstücks ausgerichtet.

Ein schraffierter Abschnitt des an der zweiten Position gezeigten Werkstücks 102 stellt einen Bereich dar, an dem Platz für einen Sauger oder Greifer bei der Entnahme des Werkstücks 102 ist. Da das Werkstück 102 parallel zur z-Achse entnommen wird, erstreckt sich der Bereich auch in einem Abschnitt zwischen dem Werkzeugoberteil 230 und den Ständern 104, 106.

Das Werkstück 102 ist beispielhaft als ein rundes Blech 102 dargestellt. Alternativ kann in entsprechender Weise auch ein andersartig geformtes, beispielsweise eine rechteckige Platine 240 verarbeitet werden.

Gemäß einem Ausführungsbeispiel ist die Vorrichtung 100 als eine Maschine ausgeführt, bei der es sich entweder um eine Handeinlegemaschine oder einen Automaten handeln kann. Bei Handeinlegemaschinen werden die Werkstücke 102, hier beispielsweise Bleche 102 von Hand eingelegt und wieder entnommen. Werden beim Stanzen gemäß einem Ausführungsbeispiel Rotor und Stator getrennt, ist es sehr schwierig das Statorblech beschädigungsfrei der Anlage wieder zu entnehmen, da nach erfolgter Nutung der Rücken der Bleche 102 sehr dünn sein kann, wie es beispielsweis in Fig. 3 gezeigt ist, und die Bleche 102 dadurch keine Stabilität mehr besitzen und somit händisch nicht verformungsfrei entnommen werden können. Bei einer automatisierten Lösung ist dabei wichtig die Entnahmegreifer gleichmäßig verteilt über den Blechrücken zu positionieren.

Bei der Ausführung der Vorrichtung 100 als Nutenstanze mit O-Gestell ergeben sich eine Reihe von Vorteilen. So ist die mögliche Tiefe, bzw. Ausladung der Werkzeuge inklusive der außenliegenden Werkzeugführungen 232 und die Möglichkeit Nuten entfernt vom Außendurchmesser einzubringen unlimitiert. Zudem kann der Einbau des Werkzeugs von hinten erfolgen. Bei einem Einbau des Werkzeugs längs der z-Achse ist ein Auflagetisch für das Werkstück 102 nicht im Weg. Die Auffederung der Stanze ist beim O-Gestell symmetrisch und deshalb aufgrund des sehr geringen Schneidspalts der Werkzeuge unproblematisch. Es können außerdem nicht nur runde Platinen gestanzt werden. Die Werkstücke müssen somit nicht entsprechend vorgeschnitten werden, wodurch ein zusätzlicher Arbeitsschritt entfallen kann. Weiterhin können bei einer Automatisierung die Bleche 102 sowohl von vorne als auch von hinten entnommen und zugeführt werden, da aufgrund des Aufbaus der Blechgreifer das Blech 102 seitlich aus dem Werkzeug gefahren werden kann. Durch das mögliche Beladen- und Entnehmen in gleicher Richtung wird viel Zeit eingespart. Bei einer seitlichen Entnahme der Bleche 102 aus der Maschine können im oberen Bereich Greifer installiert werden. Das Blech 102 bleibt dadurch beim Transport stabil und kann sich plastisch nicht verformen.

Diese Vorteile ergeben sich gemäß einem Ausführungsbeispiel bei einer Ausführung des Maschinengestells als O-Gestell, das optional ein auf einem Direktantrieb basierendes Antriebskonzept aufweist.

Das Maschinengestell wird gemäß einem Ausführungsbeispiel konstruktive als O-Gestell ausgeführt. Das "O" wird dabei durch die Ständer 104, 108, das Kopfstück 106 und das Tischgestell 110 gebildet. Optional wird ein Antrieb eingesetzt, der den nun mittig im Maschinengestell angeordneten Stößel direkt antreibt. Die Tiefe des Gestells ist gemäß einem Ausführungsbeispiel so schmal wie möglich ausgeführt, um eine gute Zugänglichkeit für die manuelle Beschickung, sowie kurze Wege für eine Automatisierung zu erreichen. Die Breite des Gestells kann stufenlos dem maximalen Blechdurchmesser angepasst werden. Die entsprechend weitere Ausladung eines rechteckigen Bleches 240 kann dabei ebenfalls problemlos adaptiert werden. Durch das O-Gestell bleibt die Auffederung der Maschine weiterhin symmetrisch was sich vorteilhaft auf die Standzeit und die Qualität des Schnitts auswirkt.

Das Werkzeug kann sehr einfach und gut zugänglich auf der Rückseite der Maschine ein- und ausgebaut werden.

Ein weiterer Vorteil ist die einfache Automatisierbarkeit, da ein gestanztes Blech 102 nach vorne entnommen und gleichzeitig in einer Richtung ein neues Blech 102 von hinten zugeführt werden kann. Die Nebenzeiten der Automation werden deutlich reduziert und die Ausbringung dadurch deutlich erhöht. Dies ist durch das in Fig. 2 gezeigte Belade- und Entnahmekonzept einer Nutenstanze mit O-Gestell dargestellt, wobei mit dem Konzept des O-Gestells auch eine Verarbeitung rechteckiger Platinen 240 möglich ist.

Fig. 3 zeigt eine Prinzipskizze eines bearbeiteten Werkstücks in Form eines Stators 302 oder Statorblechs gemäß einem Ausführungsbeispiel. Gezeigt ist ein Abschnitt eines Rückens des Stators 302. Der Stator 302 kann beispielsweise von der anhand der vorangegangenen Figuren beschriebenen Vorrichtung ausgestanzt worden sein.

Fig. 4 zeigt eine Darstellung eines Gestells einer Vorrichtung zum Nutenstanzen gemäß einem Ausführungsbeispiel. Dabei kann es sich um ein Ausführungsbeispiel des anhand von Fig. 1 beschriebenen Gestells handeln. Das Gestell stellt einen Maschinenrahmen in Ausführung als O-Gestell dar.

Das Gestell umfasst den ersten Ständer 104, das Kopfstück 106, den zweiten Ständer 108 und das Tischgestell 110. Auf einer dem Kopfstück 106 zugewandten Seite des Tischgestells 110 sind zwei Schienen 450 zum Führen des Teilapparats sowie eine Tischplatte 452 für das untere Werkzeug angeordnet.

Fig. 5 zeigt eine schematische Darstellung einer Antriebseinrichtung 118 für eine Vorrichtung zum Nutenstanzen gemäß einem Ausführungsbeispiel. Dabei kann es sich um ein Ausführungsbeispiel der anhand von Fig. 1 gezeigten Antriebseinrichtung handeln.

Die Antriebseinrichtung 118 ist als ein Direktantrieb ausgeführt und umfasst einen Elektromotor 560 mit einem Rotor 562 und einem Stator 564 und eine von dem Elektromotor 560 antreibbare Exzenterwelle 566 mit einem Exzenter 568. Die Exzenterwelle 566 ist gemäß diesem Ausführungsbeispiel direkt mit dem Rotor 562 verbunden. Der Exzenter 568 ist mit einem Pleuel 570 über eine Lagerung 572 für den Pleuel 570 gekoppelt. Der Pleuel 570 ist im betriebsbereiten Zustand der Vorrichtung mit dem beispielsweise in Fig. 1 gezeigten Stößel gekoppelt.

Optional weist die Antriebseinrichtung 118 ein Gehäuse 574 auf und die Exzenterwelle 566 ist über eine Lagerung 576 des Gehäuses 574 an dem Gehäuse 574 gelagert. Beispielsweise umschließt das Gehäuse 574 den Elektromotor 560.

Die Antriebseinrichtung 118 kann an dem in Fig. 1 gezeigten Kopfstück der Vorrichtung angeordnet werden oder in das Kopfstück integriert werden.

Gemäß einem Ausführungsbeispiel stellt die Antriebseinrichtung 118 einen Haupantrieb der Vorrichtung dar und ist als Direktantrieb mit dem Elektromotor 560 in Form eines Torquemotors ausgeführt. Dabei kann ein dynamischer Massenausgleich vorgesehen sein.

Durch den Direktantrieb und einer entsprechenden Auslegung der Antriebseinrichtung 118 kann bei sehr hoher Hubzahl der Hauptantrieb im Pendelbetrieb gefahren werden. Der Stößelhub kann dabei frei eingestellt und dadurch sowohl die Freigängigkeit des Werkzeugs, als auch das Zusammenspiel zwischen Hauptantrieb und Teilapparat in Abhängigkeit des Prozess programmiert und optimiert werden.

Wenn zum Beispiel die Geschwindigkeit des Teilapparats der limitierende Faktor ist, kann der Haupantrieb in kürzerer Zeit eine höher Dynamik fahren, um dem Teilapparat mehr Zeit zu geben. Diese Optimierung kann ebenso umgekehrt angewandt werden. Durch das Pendeln und den niedrigeren Stößelhub kann die Auftreffgeschwindigkeit stark reduziert werden, was sehr vorteilhaft für die Standzeit der Werkzeuge ist.

Vorteilhafterweise wird für den Lüfthub keine zusätzliche Achse benötigt, sondern kann einfach durch eine geeignete Positionierung, bzw. durch Stopp im oberen Totpunkt erfolgen.

Die Antriebseinrichtung 118 in Form einer Antriebseinheit ist optional in dem separaten Gehäuse 574 montiert und kann sehr einfach für Wartungszwecke oder Austausch vom Grundgestell der Vorrichtung demontiert werden.

Ein weiterer Vorteil in Verbindung mit dem O-Gestell und einem Automationskonzept bei dem das Werkstück durch die Vorrichtung gefahren wird ist, dass beim Pendeln dementsprechend konstruierte Führungen des Werkzeugs im Eingriff bleiben können und erst während des Lüfthubs voneinander getrennt werden, so dass genügend Platz entsteht das Werkstück durch die Vorrichtung zuzuführen.

Fig. 6 zeigt eine schematische Darstellung einer Werkzeugkassette für eine Vorrichtung zum Nutenstanzen gemäß einem Ausführungsbeispiel. Die Werkzeugkassette umfasst ein Werkzeugoberteil 230 und ein Werkzeugunterteil 630. Im montierten Zustand ist das Werkzeugoberteil 230 beispielsweise an dem freien Ende des in Fig. 1 gezeigten Stößels befestigt und das Werkzeugunterteil 630 ist an der in Fig. 4 gezeigten Tischplatte befestigt.

Das Werkzeugoberteil 230 umfasst zumindest ein, hier beispielhaft zwei obere Führungselemente 632. Das Werkzeugunterteil 630 umfasst zumindest ein, hier beispielhaft zwei untere Führungselemente 634. Die oberen Führungselemente 632 und die unteren Führungselemente 634 weisen je Führungsflächen auf, entlang derer die zueinander korrespondierenden Führungselemente 632, 634 aneinander gleiten können, wenn das Werkzeugoberteil 230 entlang der Stanzachse 116 bewegt wird.

Während eines Stanzvorgangs führt das Werkzeugoberteil 230 einen Stanzhub, bei der Verwendung eines Direktantriebs beispielsweise in Form eines Pendelhubs aus. Die Längen der Führungsflächen bezogen auf die Richtung der Stanzachse 116 sind so gewählt, dass eine Führungslänge 636 zumindest dem maximalen Stanzhub entspricht. Auf diese Weise werden die Werkzeugteile während des Stanzvorgangs sicher durch die Führungselemente 632, 634 geführt.

Gemäß einem Ausführungsbeispiel sind die Führungselemente 632, 634 lösbar mit den Werkzeugteilen 230, 630 verbunden und können nach dem Einbau der Werkzeugkasse in die Vorrichtung zum Nutenstanzen entnommen werden. Dies erleichtert das Verfahren des Werkstücks zwischen den Werkzeugteilen 230, 630 hindurch.

Fig. 7 zeigt eine schematische Darstellung der anhand von Fig. 6 beschriebenen Werkzeugkassette für eine Vorrichtung zum Nutenstanzen gemäß einem Ausführungsbeispiel.

Die Werkzeugkassette ist bei einem Lüfthub gezeigt, bei dem das Werkzeugoberteil 230 entlang der Stanzachse 116 weiter als bei einem Stanzvorgang von dem Werkzeugunterteil 630 wegbewegt wurde, um ein Zuführen oder Entfernen eines Werkstücks 102 zu ermöglichen.

In Fig. 7 sind die oberen Führungsflächen 732 der oberen Führungselemente 632 sowie die unteren Führungsflächen 734 der unteren Führungselemente 634 mit Bezugszeichen versehen.

Während des Lüfthubs kann das Werkzeugoberteil 230 einen Maximalhub 736 aufweisen. Somit kann die Werkzeugkassette maximal weit geöffnet sein.

Gemäß einem Ausführungsbeispiel wird der Stößel soweit in einen oberen Umkehrpunkt, beispielsweise dem oberen Totpunkt, verfahren, dass sich die Führungselemente 632, 634 nicht mehr überlappen und ein durchgängiger Spalt zwischen den Werkzeugteilen 230, 630 entsteht, der größer als eine Dicke des Werkstücks 102 ist. Wird das Werkstück zwischen den Werkzeugteilen 230, 630 hindurchgeführt, so befindet sich das Werkzeugoberteil 230 vollständig oberhalb und das Werkzeugunterteil 630 vollständig unterhalb des Werkstücks 102.

Wird zum Antreiben des Stößels ein Direktantrieb eingesetzt, so kann während des Stanzens durch eine Pendelbewegung nur im unteren Bereich der als Führungen ausgeformten Führungselemente 632, 634 gefahren werden, wo die geeignet konstruierten Führungselemente 632, 634 immer eingetaucht bleiben und die nötige Führung für die geringen Schneidspalte sicherstellen. Nach Beendigung des Stanzprozesses wird der Stößel gemäß einem Ausführungsbeispiel in den oberen Totpunkt gefahren, was dem Lüfthub entspricht. Dadurch werden die Führungselemente 632, 634 auseinander gefahren, so dass die Vorrichtung bei der Verwendung eines O-Gestells von hinten über und unter den getrennten Führungselementen 632, 634 vorbei beladen werden kann.

Bei der gezeigten Werkzeugkassette sind somit Führungen 632, 634, 732, 734 vorgesehen, die bei einem geringen Werkzeughub, z. B. bei einer Pendelbewegung, die exakte Führung gewährleisten und bei einem Lüfthub voneinander getrennt werden können, so dass genügend Freiraum entsteht, um der Vorrichtung zwischen den getrennten Werkzeugteilen 230, 630 und zwischen den Führungselementen 632, 634 Teile, wie das Werkstück 102, zuzuführen zu können, wie es anhand von Fig. 2 gezeigt ist.

Fig. 8 zeigt ein bearbeitetes Werkstück 802 gemäß einem Ausführungsbeispiel, das beispielsweise aus einem unbearbeiteten Werkstück unter Verwendung der anhand von Fig. 1 beschriebenen Vorrichtung hergestellt wurde. Das Werkstück 802 ist ein kreisrundes Blech, in das Durchgangslöcher gestanzt wurden. Die Durchgangslöcher sind dabei entlang eines äußeren Rings und optional entlang eines inneren Rings angeordnet.

Gemäß diesem Ausführungsbeispiel dienen die Durchgangslöcher entlang des inneren Rings lediglich als Luftlöcher. Gemäß einem Ausführungsbeispiel handelt es sich beim dem Werkstück 802 um ein mit intermittierenden Stanzen hergestelltes Blech.

Fig. 9 zeigt eine schematische Darstellung eines Stanzsystems 900 gemäß einem Ausführungsbeispiel. Das Stanzsystem 900 wird verwendet, um ein unbearbeitetes Werkstück durch eine Vorrichtung 100 zum Nutenstanzen, beispielsweise ein Vorrichtung wie sie anhand der vorangegangenen Figuren beschrieben ist, zu bearbeiten, um ein bearbeitetes Werkstück zu erhalten, das sich gemäß diesem Ausführungsbeispiel aus einem Stator und einem Rotor zusammensetzt.

Das Stanzsystem 900 umfasst neben der Vorrichtungen 100 eine Bereitstellungseinrichtung 910, optional eine Ausrichteinrichtung 912 zum Ausrichten des unbearbeiteten Werkstücks eine erste Ablageeinrichtung 914, optional eine zweite Ablageeinrichtung 916 und eine Verfahreinrichtung 918. Die Vorrichtung 100 ist zwischen der Bereitstellungseinrichtung 910 und der ersten Ablageeinrichtung 914 angeordnet. Die Bereitstellungseinrichtung 910, die Vorrichtungen 100, die erste Ablageeinrichtung 914 und die zweite Ablageeinrichtung 916 sind in einer Reihe angeordnet.

Die Bereitstellungseinrichtung 910 ist ausgebildet, um unbearbeitete Werkstücke bereitzustellen. Die Verfahreinrichtung 918 ist ausgebildet, um ein unbearbeitetes Werkstück von der Bereitstellungseinrichtung 910 aufzunehmen und durch eine erste Verfahrbewegung entlang einer Verfahrlängsachse 920 zu der Vorrichtung 100 zu verfahren. Somit ist die Verfahreinrichtung 918 ausgebildet, um die Vorrichtung 100 mit dem unbearbeiteten Werkstück zu beladen. Optional ist die Ausrichteinrichtung 912 ausgebildet, um das unbearbeitete Werkstück nach der Aufnahme von der Bereitstellungseinrichtung 910 auszurichten. Die Vorrichtung 100 ist ausgebildet, um zumindest eine Nut in das unbearbeitete Werkstück zu stanzen, um das bearbeitete Werkstück zu erzeugen. Die Verfahreinrichtung 918 ist ausgebildet, um das bearbeitete Werkstück nach dem Stanzvorgang von der Vorrichtung 100 aufzunehmen und durch eine zweite Verfahrbewegung entlang einer Verfahrlängsachse 920 zu der ersten Ablageeinrichtung 914 zu verfahren und das bearbeitete Werkstück, oder gemäß diesem Ausführungsbeispiel ein Teil des bearbeiteten Werkstücks, hier den Stator auf der ersten Ablageeinrichtung 914 abzulegen. Somit ist die Verfahreinrichtung 918 ausgebildet, um die Vorrichtung 100 zu entladen. Die erste Verfahrbewegung und die zweite Verfahrbewegung weisen dabei entlang der Verfahrlängsachse 920 die gleiche Richtung auf.

Gemäß dem gezeigten Ausführungsbeispiel ist die Verfahreinrichtung 918 ausgebildet, um den Rotor durch eine dritte Verfahrbewegung weiter zu der zweiten Ablageeinrichtung 916 zu verfahren und auf der zweiten Ablageeinrichtung 916 abzulegen. Die dritte Verfahrbewegung weist dabei dieselbe Richtung entlang der Verfahrlängsachse 920 wie die erste Verfahrbewegung und die zweite Verfahrbewegung auf. Die Verfahreinrichtung 918 ist somit ausgebildet, um das Werkstück durch gleichgerichtete Verfahrbewegungen entlang der Verfahrlängsachse 920 zu verfahren.

Gemäß einem Ausführungsbeispiel wird das Werkstück durch das Gestell, also zwischen den Ständern, der Vorrichtung 100 hindurchgefahren. In diesem Fall ist die Verfahrlängsachse 920 parallel zu der z-Richtung der Vorrichtung 100 ausgerichtet.

Das in Fig. 9 gezeigte Stanzsystem 900 stellt eine Gesamtanlage mit der Vorrichtung 100 in Form einer Nutenstanze mit O-Gestell und Direktantrieb in Kombination mit Linienautomation dar.

Das in Fig. 9 gezeigte Stanzsystem 900 basiert gemäß einem Ausführungsbeispiel auf der Vorrichtungen 100 in Form einer Nutenstanzen mit O-Gestell, einem Direktantrieb mit Pendeln und Lüfthub sowie einer Werkzeugkassette mit Führungen in Länge des Pendelhubs.

Dadurch wird ein Durchfahren der Bleche durch die Vorrichtungen 100 möglich. Die Bleche können in gleicher Richtung auf einer Linie mit kürzestem Abstand durchgefahren werden. Der Direktantrieb mit Pendeln und Lüfthub bietet den Vorteil, dass ein Blech durch die Vorrichtung 100 gefahren werden kann. Die Werkzeugkassette mit Führungen in Länge des Pendelhubs bietet ebenfalls den Vorteil, dass ein Blech durch die Vorrichtung 100 gefahren werden kann.

Vorteilhaft ist bei der Anordnung der Vorrichtung 100 und der Automation in einer Linie die reduzierte Anzahl der Achsen, da keine Querfahrt notwendig ist, sowie die kurzen Verfahrwege als auch der geringe Platzbedarf.

## Patentansprüche

1. Vorrichtung (100) zum Nutenstanzen, wobei die Vorrichtung (100) zum Herstellen von Stator- und Rotorblechen für elektrische Maschinen einsetzbar ist und die folgenden Merkmale umfasst:
ein Gestell mit einem ersten Ständer (104), einem zweiten Ständer (108) und einem Kopfstück (106), wobei das Kopfstück (106) eine Verbindung zwischen dem ersten Ständer (104) und dem zweiten Ständer (108) darstellt, und wobei die Ständer (104, 108) längs zu einer x-Achse versetzt zueinander angeordnet sind;
einen Stößel (114), der mit dem Kopfstück (106) gekoppelt ist und entlang einer längs zu einer y-Achse verlaufenden Stanzachse (116) beweglich ist; und
einen Teilapparat (120) zum Aufnehmen eines zu bearbeitenden Werkstücks (102), wobei der Teilapparat (120) ausgebildet ist, um das Werkstück (102) während eines Stanzvorgangs zu halten und um eine längs zu der y-Achse verlaufende Teilapparatachse (122) zu drehen, **dadurch gekennzeichnet, dass** die Teilapparatachse (122) und die Stanzachse (116) längs zu einer z-Achse versetzt zueinander angeordnet sind und der Teilapparat (120) ausgebildet ist, um das Werkstück (102) längs der z-Achse zu verfahren, wobei die x-Achse, die y-Achse und die z-Achse jeweils orthogonal zueinander ausgerichtet sind.

2. Vorrichtung (100) gemäß Anspruch 1, bei der der Teilapparat (120) ausgebildet ist, um das Werkstück (102) längs der x-Achse zu verfahren.

3. Vorrichtung (100) gemäß einem der vorangegangenen Ansprüche, bei der das Gestell ein den ersten Ständer (104) und den zweiten Ständer (108) verbindendes Tischgestell (110) aufweist, wobei das Kopfstück (106) und das Tischgestell (110) längs der y-Achse versetzt zueinander angeordnet sind.

4. Vorrichtung (100) gemäß einem der vorangegangenen Ansprüche, mit einer Antriebseinrichtung (118) zum Antreiben des Stößels (114), wobei die Antriebseinrichtung (118) einen an dem Kopfstück (106) angeordneten Elektromotor (560) zum Antreiben eines mit dem Stößel (114) gekoppelten Exzenters (568) aufweist.

5. Vorrichtung (100) gemäß einem der vorangegangenen Ansprüche, mit einem elektrischen Direktantrieb zum Antreiben des Stößels (114).

6. Vorrichtung (100) gemäß einem der vorangegangenen Ansprüche, mit einem Werkzeugoberteil (230) und einem Werkzeugunterteil (630), wobei das Werkzeugoberteil (230) an einem freien Ende des Stößels (114) befestigt ist und das Werkzeugunterteil (630) gegenüberliegend zu dem Werkzeugoberteil (230) an einer mit dem Gestell gekoppelten Tischplatte (452) befestigt ist, und wobei der Stößel (114) in einen oberen Umkehrpunkt verfahrbar ist, in dem das Werkzeugoberteil (230) und das Werkzeugunterteil (630) überlappungsfrei voneinander beabstandet sind.

7. Stanzsystem (900) mit folgenden Merkmalen:
einer Bereitstellungseinrichtung (910) zum Bereitstellen eines unbearbeiteten Werkstücks (102);
einer Vorrichtung (100) gemäß einem der vorangegangenen Ansprüche, wobei die Vorrichtung (100) ausgebildet ist, um zumindest eine Nut in das unbearbeitete Werkstück (102) zu stanzen, um zumindest ein bearbeitetes Werkstück (302; 802) zu erhalten;
einer Ablageeinrichtung (914) zum Ablegen des bearbeiteten Werkstücks (302; 802); und
einer Verfahreinrichtung (918), die ausgebildet ist, um das unbearbeitete Werkstück (102) von der Bereitstellungseinrichtung (910) zu der Vorrichtung (100) zu verfahren und das bearbeitete Werkstück (302; 802) von der Vorrichtung (100) zu der Ablageeinrichtung (914) zu verfahren.

8. Stanzsystem (900) gemäß Anspruch 7, bei der die Verfahreinrichtung (918) eine längs zu der z-Achse ausgerichtete Verfahrlängsachse (920) aufweist und ausgebildet ist, um zum Verfahren des unbearbeiteten Werkstücks (102) zu der Vorrichtung (100) eine erste Verfahrbewegung entlang der Verfahrlängsachse (920) und zum Verfahren des bearbeiteten Werkstücks (302; 802) zu der Ablageeinrichtung (914) eine zweite Verfahrbewegung entlang der Verfahrlängsachse (920) auszuführen, wobei die erste Verfahrbewegung und die zweite Verfahrbewegung die gleiche Richtung aufweisen.

## Claims

1. Apparatus (100) for notching, wherein the apparatus (100) may be employed for producing stator and rotor sheets for electric machines and comprises:
a frame with a first stand (104), a second stand (108) and a headpiece (106), wherein the head piece (106) represents a connection between the first column (104) and the second column (108), and wherein the stands (104, 108) are arranged to be offset from each other along an x axis;
a plunger (114), which is coupled to the headpiece (106) and is movable along a punching axis (116) extending along a y axis; and
an indexing head (120) for accommodating a workpiece (102) to be machined, wherein the indexing head (120) is configured to hold the workpiece (102) during a punching process and to rotate the workpiece (102) about an indexing head axis (122) oriented along the y axis, **characterized in that** the indexing head axis (122) and the punching axis (116) are arranged to be offset from each other along a z axis, and wherein the indexing head (120) is configured to move the workpiece (102) along the z axis, wherein the x axis, the y axis and the z axis each are oriented orthogonally with respect to each other.

2. Apparatus (100) according to claim 1, wherein the indexing head (120) is configured to move the workpiece (102) along the x axis.

3. Apparatus (100) according to one of the preceding claims, wherein the frame comprises a table frame (110) connecting the first stand (104) and the second stand (108), wherein the headpiece (106) and the table frame (110) are arranged to be offset from each other along the y axis.

4. Apparatus (100) according to one of the preceding claims, comprising a drive (118) for driving the plunger (114), wherein the drive (118) comprises an electric motor (560) arranged on the headpiece (106) for driving an eccentric (568) coupled to the plunger (114).

5. Apparatus (100) according to one of the preceding claims, comprising an electrical direct drive for driving the plunger (114).

6. Apparatus (100) according to one of the preceding claims, comprising an upper tool part (230) and a lower tool part (630), wherein the upper tool part (230) is attached to a free end of the plunger (114) and the lower tool part (630) is attached to a table plate (452) coupled to the frame opposite the upper tool part (230), and wherein the plunger (114) is movable to a top reversal point at which the upper tool part (230) and the lower tool part (630) are spaced apart from each other without overlap.

7. Punching system (900), comprising:
a providing unit (910) for providing an unmachined workpiece (102);
an apparatus (100) according to one of the preceding claims, wherein the apparatus (100) is configured to punch at least one notch into the unmachined workpiece (102), in order to obtain at least one machined workpiece (302; 802);
a repository (914) for depositing the machined workpiece (302; 802); and
a moving unit (918) configured to move the unmachined workpiece (102) from the providing unit (910) to the apparatus (100) and to move the machined workpiece (302; 802) from the apparatus (100) to the repository (914).

8. Punching system (900) according to claim 7, wherein the moving unit (918) comprises a longitudinal movement axis (920) oriented along the z axis and is configured to perform a first movement along the longitudinal movement axis (920) for moving the unmachined workpiece (102) to the apparatus (100) and to perform a second movement along the longitudinal movement axis (920) for moving the machined workpiece (302; 802) to the repository (914), wherein the first movement and the second movement have the same direction.

## Revendications

1. Appareil (100) pour le poinçonnage, dans lequel l'appareil (100) peut être utilisé pour produire des tôles de stator et de rotor pour les machines électriques et comprend :
un cadre avec une première support (104), une deuxième support (108) et une pièce de tête (106), dans lequel la pièce de tête (106) représente une connexion entre la première support (104) et la deuxième support (108), et dans lequel les supports (104, 108) sont arrangés pour être décalés l'un par rapport à l'autre le long d'un axe x ;
un piston (114), qui est couplé à la pièce de tête (106) et qui est mobile le long d'un axe de poinçonnage (116) s'étendant le long d'un axe y ; et
une tête d'indexation (120) destinée à recevoir une pièce (102) à usiner, dans laquelle la tête d'indexation (120) est configurée pour maintenir la pièce (102) pendant un processus de poinçonnage et pour faire tourner la pièce (102) autour d'un axe de tête d'indexation (122) orienté le long de l'axe y, **caractérisé par le fait que** l'axe de la tête d'indexation (122) et l'axe de poinçonnage (116) sont disposés de manière à être décalés l'un par rapport à l'autre le long d'un axe z, et que la tête d'indexation (120) est configurée pour déplacer la pièce (102) le long de l'axe z, l'axe x, l'axe y et l'axe z étant chacun orientés orthogonalement l'un par rapport à l'autre.

2. Appareil (100) selon la revendication 1, dans lequel la tête d'indexation (120) est configurée pour déplacer la pièce (102) le long de l'axe x.

3. Appareil (100) selon l'une des revendications précédentes, dans lequel le cadre comprend un cadre de table (110) reliant le premier support (104) et le second support (108), dans lequel la pièce de tête (106) et le cadre de table (110) sont agencés pour être décalés l'un par rapport à l'autre le long de l'axe y.

4. Appareil (100) selon l'une des revendications précédentes, comprenant un entraînement (118) pour entraîner le piston (114), dans lequel l'entraînement (118) comprend un moteur électrique (560) disposé sur la pièce de tête (106) pour entraîner un excentrique (568) couplé au piston (114).

5. Appareil (100) selon l'une des revendications précédentes, comprenant un entraînement électrique direct pour l'entraînement du piston (114).

6. Appareil (100) selon l'une des revendications précédentes, comprenant une partie d'outil supérieure (230) et une partie d'outil inférieure (630), dans lequel la partie d'outil supérieure (230) est fixée à une extrémité libre du piston (114) et la partie d'outil inférieure (630) est fixée à une plaque de table (452) couplée au cadre à l'opposé de la partie d'outil supérieure (230), et dans lequel le piston (114) est mobile jusqu'à un point d'inversion supérieur auquel la partie d'outil supérieure (230) et la partie d'outil inférieure (630) sont espacées l'une de l'autre sans se chevaucher.

7. Système de poinçonnage (900), comprenant :
une unité de fourniture (910) pour fournir une pièce non usinée (102) ;
un appareil (100) selon l'une des revendications précédentes, dans lequel l'appareil (100) est configuré pour poinçonner au moins un cran dans la pièce non usinée (102), afin d'obtenir au moins une pièce usinée (302 ; 802) ;
un dépôt (914) pour déposer la pièce usinée (302 ; 802) ; et
une unité de déplacement (918) configurée pour déplacer la pièce non usinée (102) de l'unité de fourniture (910) vers l'appareil (100) et pour déplacer la pièce usinée (302 ; 802) de l'appareil (100) vers le dépôt (914).

8. Système de poinçonnage (900) selon la revendication 7, dans lequel l'unité de déplacement (918) comprend un axe de mouvement longitudinal (920) orienté le long de l'axe z et est configurée pour effectuer un premier mouvement le long de l'axe de mouvement longitudinal (920) pour déplacer la pièce non usinée (102) vers l'appareil (100) et pour effectuer un deuxième mouvement le long de l'axe de mouvement longitudinal (920) pour déplacer la pièce usinée (302 ; 802) vers le dépôt (914), dans lequel le premier mouvement et le deuxième mouvement ont la même direction.
